# EUROPÄISCHE PATENTSCHRIFT

(11) **EP 2 202 378 B1**
(45) Veröffentlichungstag und Bekanntmachung des Hinweises auf die Patenterteilung: **31.10.2018**
(21) Anmeldenummer: 09180710.7
(22) Anmeldetag: 23.12.2009
(51) Int. Cl.: E06B 1/70, E06B 3/96

(54) **Nachtraeglich montierbare Bodenschwelle für ein Hebeschiebfenster und Montageverfahren**
Retro-fittable sill for liftable sliding window and method of assembly
Seuil pouvant être installé en rattrapage pour fenêtre coulissante à soulèvement et son procédé de montage

(30) Priorität: 29.12.2008 DE 102008063303
(43) Veröffentlichungstag der Anmeldung: 30.06.2010
(73) Patentinhaber: HAUTAU GmbH, 31691 Helpsen (DE)
(72) Erfinder: Muegge, Dirk, 31688, Nienstaedt (DE)
(74) Vertreter: Dantz, Jan Henning

(56) Entgegenhaltungen:
- EP-A1- 0 017 732
- EP-B1- 1 057 961
- DE-A1- 10 212 229

## Beschreibung

Die Erfindung betrifft eine Bodenschwelle, vorzugsweise für Hebeschiebefenster und Fenstertüren und ein Verfahren zur Montage einer Bodenschwelle.

Derartige Bodenschwellen sind generell bekannt. Hierzu wird beispielsweise auf die EP 1 057 961 B1 (GU) verwiesen, vgl. dazu auch die Priorität DE 299 09 401 U1.

Dort wird für die Schwelle ein Grundprofil aus einem schlagfesten Kunststoff vorgeschlagen, das einstückig - von der Innenseite zur Aussenseite - aus drei neben einander liegenden Profilabschnitten besteht, von denen wenigstens der innere und der äussere Profilabschnitt innere Verstärkungsstege aufweist, in die gegebenenfalls Verstärkungsprofile aus Metall eingesetzt sind. Der schwach nach aussen geneigten Oberseite des Grundprofils ist eine daran befestigte Schwellenabdeckung zugeordnet, die einen über die Aussenseite des Grundprofils nach aussen vorspringenden Sims bildet oder aufweist.

Andere Schwellenaufbauten sind aus DE 78 08 117 U1 (GU) und GB 2 368 085 A1 (Epwin Group) bekannt.

Die DE 102 12 229 offenbart einen Schwellenverbinder mit einem Schwellenprofil aus einem Außenteil und einem Innenteil, das an gegenüberliegenden Seiten mit einen Schwellenhalter verbunden ist. Der Schwellenhalter weist vertikale und horizontale Laschen auf, die in das Schwellenprofil und ein Blendrahmenprofil eingreifen.

Die DE 102 12 229 offenbart sämtliche Merkmale des Oberbegriffs des Anspruchs 1. Es gehört zur Aufgabe der Erfindung, diese Probleme und Gefahren bei der neuen Bodenschwelle zu vermeiden. Ausserdem ist es Aufgabe der Erfindung, eine oben geneigt verlaufende Bodenschwelle zu entwickeln, bei der dem Grundprofil auf der nach aussen zeigenden Seite ein Verlängerungsprofil zugeordnet werden kann, das einerseits den äusseren Bauabschluss der Schwelle bildet, zugleich aber auch dazu dient, Rollladenführungen aufstossen zu lassen und Wasser abweisende Dichtungsbahnen aufzunehmen.

Das Grundprofil und das Verlängerungsprofil sollen zur Wasserableitung nach aussen geneigt werden. Um alle verlangten Funktionen erfüllen zu können, soll das Verlängerungsprofil das Grundprofil über dessen Aussenrand hinaus (weit) überragen.

Da derartige Bodenschwellen in der Regel in der Werkstatt vormontiert sind und so zum Einsatzort transportiert werden müssen, besteht die Gefahr, dass das vormontierte Produkt beim Transport auf seiner Oberfläche und/oder in seiner Geometrie beschädigt wird.

Durch die grosse Bautiefe der vormontierten Bodenschwellen erweisen sich die Transportflächen als beschränkt.

Die Aufgabe wird durch die Merkmale des Anspruchs 1 gelöst.

Weiterbildungen der erfindungsgemässen Lehre sind Gegenstand der Unteransprüche.

Das Verfahren zur Montage (Arbeitsverfahren) ist Anspruch 8. Das Verfahren umschreibt die Montage der Bodenschwelle für ein Hebeschiebe-Element. Das Grundprofil hat einen Aussenrand (oder Kante). Das Verlängerungsprofil überragt diese Kante nach aussen. Sowohl das Grundprofil als auch das Verlängerungsprofil sind zur Aussenseite hin nach unten (oder abwärts verlaufend) geneigt.

Das Verlängerungsprofil kann ohne zusätzliche Verbindungsmittel nachträglich am Grundprofil montiert werden. Dabei erfolgt ein vorgeneigtes Einschieben und ein sich anschliessendes Kippen des Verlängerungsprofils.

Dies führt zu einer Verrastung eines Stücks des Verlängerungsprofils hinter einem Profilvorsprung des Grundprofils, wobei ein vorderes Ende des Verlängerungsprofils die Verrastung ermöglicht.

Ein das Verrastungsprofil (des Grundprofils) und einen Abschnitt einer - das vorgeneigte Einschieben unterstützenden - Auflagefläche überragender äusserer Bereich eines jeweiligen Verbindungselements hat (nur) an einer Unterseite eine in einem Abschnitt verdickte Gummischicht. Diese Verdickung ist bevorzugt am vorderen Rand des Verrastungsprofils.

Die Schicht aus Gummi kann umlaufend um das Verbindungselement sein. Sie ist dabei nicht verdickt und hat den verdickten Abschnitt unten/aussen.

Ein innerer Bereich des Verlängerungsprofils wird zwischen die Auflagefläche (auf der Auflagefläche) und die Verdickung der Gummischicht eingeschoben. Eine Kompression der Verdickung kann erfolgen.

Das vordere Ende des inneren Bereichs des Verlängerungsprofils ist als Eingriffsprofil ausgebildet und greift hinter das Verrastungsprofil. Es kommt mit diesem zum Eingriff, wobei nach dem vorgeneigten Einschieben ein Rückneigen als Kippen des Verlängerungsprofils diesen Eingriff bewirkt.

Vorteilhafte Weiterbildung der Erfindung nach Anspruch 1:
Bodenschwelle, bei der das Verlängerungsprofil (3) aus Metall, vorzugsweise aus Aluminium besteht.
Bodenschwelle, bei der Verbindungselemente (4) zur Abdichtung mit einer Schicht (4c) aus Gummi versehen sind, und der Kern des jeweiligen Verbindungselements aus einem härteren Material besteht.
Bodenschwelle nach vorigem Absatz, wobei die Schicht (4c) aus Gummi als Gummischicht umlaufend ist, zur Ausbildung einer umlaufenden Gummidichtfläche.

Die Erfindung wird nachfolgend anhand schematischer Zeichnungen an mehreren Ausführungsbeispielen näher beschrieben:
- **Figur 1**: zeigt in perspektivischer, auseinander gezogener Darstellung die einzelnen Komponenten 3, 2, 6, 7 der Bodenschwelle.
- **Figur 2**: zeigt ebenfalls in perspektivischer Darstellung die Bodenschwelle zusammengebaut.
- **Figur 3**: zeigt einen Querschnitt durch die Bodenschwelle im Bereich einer ihrer äußeren Zargen während der nachträglichen Anbringung eines Verlängerungsprofils.
- **Figur 4**: zeigt in gleicher Darstellung wie Fig. 3 die Einbaulage des Verlängerungsprofils.
- **Figur 5**: zeigt einen Schnitt B-B aus Fig.2.

Die Bodenschwelle ist vorzugsweise für Hebeschiebefenster oder Fenstertüren bestimmt. Sie weist ein Grundprofil 2 und ein Verlängerungsprofil 3 auf. Beide erstrecken sich über die Gesamtbreite des - nicht dargestellten - Hebeschiebeelements, einschließlich der Anschlüsse seiner Zargen 5. Für diese Anschlüsse sind Verbindungselemente 4 vorgesehen, die auf den Enden des langgestreckten Grundprofils 2 angebracht werden können, bevorzugt an den stirnseitigen Enden.

Im Öffnungsbereich des Hebeschiebeelementes ist eine Abdeckung 7 und im Bereich des Festteils des Hebeschiebefensters oder -tür ein Aufbauprofil 6 vorgesehen.

Die Komponenten der Bodenschwelle werden in der Werkstatt vormontiert. Ausgenommen ist das für die Außenseite der Bodenschwelle vorgesehene Verlängerungsprofil 3. Das wird vielmehr vorzugsweise erst nach dem Transport der vormontierten Bodenschwelle an dem Ort ihres Einbaus, also nachträglich, an der Schwelle (als Grundprofil) angebracht.

Die zuvor beschriebenen Teile sind nach dem Beispiel der Erfindung so ausgebildet, dass die nachträgliche Montage des Verlängerungsprofils 3 ohne zusätzliche Verbindungsmittel durchgeführt werden kann.

Durch die Möglichkeit der nachträglichen Montage des Verlängerungsprofils wird 'gewährleistet', dass eine Beschädigung der Oberfläche oder ein Verbiegen oder dgl. beim Transport der Bodenschwelle weitgehend ausgeschlossen ist. Zum anderen wird durch die Verringerung des Ladevolumens der Bodenschwelle durch Weglassen des Verlängerungsprofils 3 der Transport der vorgefertigten Bodenschwelle (ihres Grundprofils) begünstigt.

Ein weiterer wesentlicher Vorteil der Gestaltung der Bodenschwelle wird durch die Beschreibung der **Figuren 3 und 4** verdeutlicht.

Aus den Figuren ist der Querschnitt des Grundprofils 2 ersichtlich, das vorzugsweise aus einem Kunststoffkomposit besteht. Die Schnittebene der beiden Figuren liegt am Ende der Längserstreckung der Bodenschwelle. Rechts in Fig. 3 erkennt man den erhöhten Bereich 2d mit der Nut 2e, in welcher auch die Laufschiene 2f (Figur 2) verrastet ist. Ein weites Überragen des Verlängerungsprofils über das Grundprofil nach aussen hinaus ist insbesondere mehr als 50% einer Tiefe (oder Breite, senkrecht zur Längserstreckung der Profile) des Verlängerungsprofils.

An den erhöhten Bereich 2d schließt sich ein geneigter Bereich des Grundprofils 2 an, mit nach außen (und unten) leicht geneigter Oberfläche 2'. Das betrifft Winkel unter im Wesentlichen 25°, bevorzugt unter 10° und oberhalb von 2,5°.

An dem äußeren Ende ist die geneigte Oberfläche 2' abgestuft und weist eine abgesenkte ebene Auflagefläche 2b auf, welche das nach außen weisende Ende 2a (als Rand) des Grundprofils 2 bildet. Im Bereich der Übergangsstufe ist ein die Auflagefläche 2b teilweise überragendes Verrastungsprofil 2c vorgesehen, insbesondere ein durchgehender Vorsprung als Auslauf der geneigten Oberfläche 2'.

An den Enden des Grundprofils sind zur Montage der Zargen 5 Verbindungselemente 4, beispielsweise in Form von Eckverbindern vorgesehen, welche sich über die ganze Tiefe T (oder Breite, quer zur Längsrichtung und Längserstreckung) des Grundprofils 2 erstrecken. Wie aus dem Querschnitt der Figuren 3 und 4 hervorgeht, sind die Eckverbinder als Formteil ausgebildet und sind an ihrer Unterseite 4a an die Kontur des Grundprofils 2 angepasst. Ihr innerer Kern besteht aus einem härteren Material.

Wenigstens ihre Ober- und Unterseite 4a und 4b sind zur Abdichtung mit einer Gummischicht 4c bedeckt. Bevorzugt liegt die Gummischicht 4c umlaufend, zur Ausbildung einer entsprechend umlaufenden Dichtfläche.

Die Eckverbinder 4 sind in Nuten, wie die Nut 2e, auf der Oberseite des Grundprofils verrastet. Die Oberseite 4b bildet eine ebene horizontale Fläche, auf welche die unteren Enden der Zargen 5 unter Abdichtung aufgesetzt werden können.

An der Unterseite 4a weisen die Eckverbinder 4 in ihrem an die Außenseite angrenzenden Bereich einen Abschnitt 4d mit (deutlich) verstärkter Gummischicht auf. Dieser Abschnitt ist zumindest doppelt so dick wie die Schicht 4c. Der Abschnitt 4d hat einen vorbestimmtem Abstand von der vorderen Auflagefläche 2b des Grundprofils 2 (im Sinne eines Mindestabstands).

Zum nachträglichen Montieren des Verlängerungsprofils 3 wird dieses Profil leicht (aufwärts) geneigt, wie aus Fig. 3 ersichtlich, und mit seinem inneren Bereich 3a unter Komprimierung der verdickten Gummischicht 4d in den Spalt zwischen dieser und der Auflagefläche 2b eingeschoben. Die leichte Neigung hilft einem vorderen Eingriffsprofil 3b der Komponente 3 das Verrastungsprofil 2c der anderen Komponente 2 zu unterfahren.

Diese Situation ist die in Fig. 3 Dargestellte.

Wenn das Eingriffsprofil 3b das Verrastungsprofil 2c passiert hat, wird die Neigung des Verlängerungsprofils durch leichten Druck nach unten - wie Figur 4 zeigt - rückgängig gemacht. Pfeile P1 (Einschieben) und P2 (abwärts Drücken) zeigen den Ablauf des nachträglichen Montierens.

Dabei greift das Eingriffsprofil hinter das Verrastungsprofil 2c. Gleichzeitig gelangt ein nach unten ragende Schenkel 3c des Verlängerungsprofils 3 an der nach außen weisenden Fläche 2a (als Außenkante) des Grundprofils 2 zur Anlage.

Ein an diesem Schenkel bevorzugt angeordneter Ansatz 3d untergreift in dieser Stellung eine in den Außenrand 2a des Grundprofils 2 eingearbeitete Nut 2f. Gleichzeitig entspannt sich die dickere Gummischicht 4d auf das normale, zur Abdichtung ausreichende Maß.

Es ist ersichtlich, dass die Montage ohne zusätzliche Verbindungsmittel zu einem festen Halt des Verlängerungsprofils 3 führt und einen einfachen Arbeitsvorgang bildet.

Das Verlängerungsprofil 3 ist bevorzugt aus Aluminium einstückig hergestellt.

Das erwähnte Aufbauprofil 6 nach Fig. 2 bildet eine Unterkonstruktion für den festen Flügel. Das Aufbauprofil 6 wird auf das Grundprofil 2 aufgesetzt. Dieses Profil 6 der Unterkonstruktion überragt die außen liegende Verrastkontur 2c des Grundprofils 2 nicht oder nur in einem solchen Maße, dass das zuvor beschriebene Einschieben und Verrasten des Verlängerungsprofils 3 nicht beeinträchtigt wird.

**Figur 5** zeigt einen Schnitt B-B aus Figur 2 mit dem Aufbauprofil 6, hier zusätzlich mit einem schmalen Deckprofil 6a.

## Patentansprüche

1. Bodenschwelle für ein Hebeschiebefenster oder eine Fenstertüre, umfassend ein Grundprofil (2) und ein dessen Aussenrand (2a) überragendes Verlängerungsprofil (3), wobei
- das Grundprofil (2) entlang seiner nach aussen weisenden Seite eine Auflagefläche (2b) für einen inneren Bereich (3a) des Verlängerungsprofils (3) und ein diesen inneren Bereich (3a) teilweise übergreifendes Verrastungsprofil (2c) aufweist,
- sowohl das Grundprofil (2) als auch das Verlängerungsprofil (3) zu einer Aussenseite hin nach unten geneigt sind;
- das Verlängerungsprofil (3) an das vormontierte oder vorzumontierende Grundprofil (2) - ohne zusätzliche Verbindungsmittel - nachträglich montierbar ist zu Bildung der Bodenschwelle;
- wobei an den Enden der Bodenschwelle Verbindungselemente (4) für äußere Zargen (5) eines Hebeschiebeelementes vorgesehen sind;
- und ein an dem inneren Bereich (3a) ausgebildetes Eingriffsprofil (3b) der Verlängerungsprofils (3) in das Verrastungsprofil (2c) des Grundprofils (2) zum Eingriff kommt, um in einer Gebrauchsstellung einzurasten;
**dadurch gekennzeichnet, dass**
- ein das Verrastungsprofil (2c) und einen Teil der Auflagefläche (2b) überragender äusserer Bereich jedes Verbindungselements (4) an seiner Unterseite eine Verdickung (4d) einer Gummischicht (4c) aufweist,
- wodurch der innere Bereich (3a) des Verlängerungsprofils (3) zwischen die Auflagefläche (2b) und die Verdickung (4d) der Gummischicht (4c) unter Kompression der Verdickung (4d) der Gummischicht (4c) einschiebbar ist;
- und in der Gebrauchsstellung ein nach unten ragender Schenkel (3c) des Verlängerungsprofils (3) zur Anlage an den Aussenrand (2a) des Grundprofils (2) gelangt.

2. Bodenschwelle nach Anspruch 1, wobei an ihren Enden je ein Verbindungselement (4) für je eine äussere Zarge (5) des Hebeschiebeelementes vorgesehen sind, die an ihrer jeweiligen Unterseite (4a) an die Schwellenkontur oder das sie bildende Grundprofil (2) angepasst sind, dagegen auf ihrer jeweiligen Oberseite eine waagerechte Fläche (4b) bilden.

3. Bodenschwelle nach Anspruch 2, wobei die Verbindungselemente (4) die zur beidseitigen Abdichtung über eine umlaufende Dichtfläche mit einer Schicht (4c) aus Gummi versehen sind, dagegen ihr Kern aus einem härteren Material besteht.

4. Bodenschwelle nach Anspruch 1, wobei die nach unten gerichtete Neigung leicht ist, insbesondere unter 25° und oberhalb von im Wesentlichen 2,5° beträgt.

5. Bodenschwelle nach einem der voranstehenden Ansprüche, bei der ein Aufbauprofil (6) vorgesehen ist, welches eine vordere Verrastkontur (2c) des Grundprofils (2) nicht oder nur so weit nach aussen überragt, dass ein Einschieben des Verlängerungsprofils (3) in seine Verrastungsstellung nicht beeinträchtigt ist, insbesondere im Bereich eines feststehenden Flügels.

6. Bodenschwelle nach einem der voranstehenden Ansprüche, bei der eine Oberseite der montierten Bodenschwelle oder des Grundprofils (2) ein abdeckendes Blendprofil (7) angeordnet ist, insbesondere im Bereich einer Flügelöffnung.

7. Bodenschwelle nach einem der vorhergehenden Ansprüche, wobei das Überragen ein weites Überragen ist, insbesondere mehr als 50% einer Tiefe (oder Breite, senkrecht zur Längserstreckung) des Verlängerungsprofils (3).

8. Verfahren zur Montage einer Bodenschwelle für ein Hebeschiebe-Element, mit einem Grundprofil (2) und einem im montierten Zustand über einen Aussenrand (2a) des Grundprofils (2) nach aussen ragenden Verlängerungsprofil (3), bei welchem Verfahren
- sowohl das Grundprofil (2) als auch das Verlängerungsprofil (2,3) zur Aussenseite hin nach unten oder abwärts verlaufend geneigt sind;
- das Verlängerungsprofil (3) am Grundprofil (2) so montiert wird, dass ein Einschieben (P1) und Kippen (P2) des Verlängerungsprofils (3) zu einer Verrastung hinter einem Profilvorsprung (2c) des Grundprofils (2) führt, und
- ein innerer Bereich (3a) des Verlängerungsprofils (3) zwischen eine Auflagefläche (2b) und eine Verdickung (4d) einer Gummischicht (4c) eingeschoben wird, und dabei eine Kompression der Verdickung (4d) bewirkt, insbesondere danach ein Eingriffsprofil (3b) am inneren Bereich (3a) des Verlängerungsprofils (3) mit dem Verrastungsprofil (2c) zum Eingriff gebracht wird.

9. Verfahren nach Anspruch 8, bei dem an Enden den Grundprofils je ein Verbindungselement (4) für je eine äussere Zarge (5) des Hebeschiebeelementes vorgesehen sind, die an ihrer jeweiligen Unterseite (4a) an die Schwellenkontur oder das sie bildende Grundprofil (2) angepasst sind, dagegen an ihrer jeweiligen Oberseite je eine waagerechte Fläche (4b) bilden.

10. Verfahren nach Anspruch 8 oder 9, bei dem Verbindungselemente (4) mit einer Schicht (4c) aus Gummi versehen sind und abdichten, aber ein Kern eines jeweiligen Verbindungselements aus einem härteren Material besteht, insbesondere als ein jeweiligen Formteil ausgebildet ist oder die Schicht (4c) aus Gummi als Gummischicht umlaufend ist, zur Ausbildung einer umlaufenden Gummidichtfläche.

11. Verfahren nach einem der Ansprüche 8 bis 10, bei dem ein - ein Verrastungsprofil (2c) und einen Abschnitt der Auflagefläche (2b) überragender - äusserer Bereich eines jeweiligen Verbindungselements (4) an einer Unterseite eine verdickte Gummischicht (4d) aufweist.

12. Verfahren nach einem der Ansprüche 8 bis 11, wobei ein innerer Bereich (3a,3b) des Verlängerungsprofils (3) in einer Gebrauchsstellung des Verlängerungsprofils (3) einrastet, und dabei ein nach unten ragender Schenkel (3c) des Verlängerungsprofils (3) sich an den Aussenrand (2a) des Grundprofils (2) anlegt.

## Claims

1. A threshold for a lift-slide window or a French door, comprising a base profile (2) and an extension profile (3) protruding beyond its outer edge (2a), wherein
- the base profile (2) has, along its side facing outward, a support surface (2b) for an inner region (3a) of the extension profile (3) and a locking profile (2c) partially overlapping this inner region (3a),
- both the base profile (2) and also the extension profile (3) are inclined downward toward an outer side;
- the extension profile (3) can be installed later - without additional connecting means - on the base profile (2), which is preinstalled or is to be preinstalled, to form the threshold;
- wherein connecting elements (4) for outer frames (5) of a lift-slide element are provided at the ends of the threshold;
- and an engagement profile (3b) of the extension profile (3) formed on the inner region (3a) engages in the locking profile (2c) of the base profile (2) to lock in a usage position;
**characterized in that**
- an outer region of each connecting element (4) protruding beyond the locking profile (2c) and a part of the support surface (2b) has a thickening (4d) of a rubber layer (4c) on its lower side,
- whereby the inner region (3a) of the extension profile (3) is insertable between the support surface (2b) and the thickening (4d) of the rubber layer (4c) while compressing the thickening (4d) of the rubber layer (4c);
- and in the usage position, a downwardly protruding leg (3c) of the extension profile (3) comes into contact on the outer edge (2a) of the base profile (2).

2. The threshold according to Claim 1, wherein a connecting element (4) for an outer frame (5) of the lift-slide element is provided on each of its ends, which connecting elements are adapted on the respective lower side (4a) thereof to the threshold contour or the base profile (2) forming it, but in contrast form a horizontal surface (4b) on the respective upper side thereof.

3. The threshold according to Claim 2, wherein the connecting elements (4) are provided with a layer (4c) made of rubber for the sealing on both sides via a circumferential sealing surface, but in contrast the core thereof consists of a harder material.

4. The threshold according to Claim 1, wherein the downwardly oriented inclination is slight, in particular is less than 25° and greater than above essentially 2.5°.

5. The threshold according to any one of the preceding claims, wherein an attached profile (6) is provided, which protrudes outward beyond a front locking contour (2c) of the base profile (2) not at all or only enough that insertion of the extension profile (3) in its locking position is not impaired, in particular in the region of a fixed wing.

6. The threshold according to any one of the preceding claims, wherein a covering screen profile (7) is arranged at an upper side of the installed threshold or the base profile (2), in particular in the region of a wing opening.

7. The threshold according to any one of the preceding claims, wherein the protrusion is an extensive protrusion, in particular more than 50% of a depth (or width, perpendicular to the longitudinal extension) of the extension profile (3).

8. A method for installing a threshold for a lift-slide element, comprising a base profile (2) and an extension profile (3) protruding outward beyond an outer edge (2a) of the base profile (2) in the installed state, in which method
- both the base profile (2) and also the extension profile (2, 3) are inclined extending downward or downhill toward the outer side;
- the extension profile (3) is installed on the base profile (2) such that insertion (P1) and tilting (P2) of the extension profile (3) results in locking behind a profile projection (2c) of the base profile (2), and
- an inner region (3a) of the extension profile (3) is inserted between a support surface (2b) and a thickening (4d) of a rubber layer (4c) and causes a compression of the thickening (4d) at the same time, in particular thereafter an engagement profile (3b) on the inner region (3a) of the extension profile (3) is engaged with the locking profile (2c).

9. The method according to Claim 8, wherein a connecting element (4) for an outer frame (5) of the lift-slide element is provided on each of its ends, which connecting elements are adapted on the respective lower side (4a) thereof to the threshold contour or the base profile (2) forming it, but in contrast form a horizontal surface (4b) on the respective upper side thereof.

10. The method according to Claim 8 or 9, wherein connecting elements (4) are provided with a layer (4c) made of rubber and form a seal, but a core of a respective connecting element consists of a harder material, in particular is formed as a respective molded part, or the layer (4c) made of rubber is circumferential as the rubber layer, to form a circumferential rubber sealing surface.

11. The method according to any one of Claims 8 to 10, wherein an outer region - protruding beyond a locking profile (2c) and a section of the support surface (2b) - of a respective connecting element (4) has a thickened rubber layer (4d) on a lower side.

12. The method according to any one of Claims 8 to 11, wherein an inner region (3a, 3b) of the extension profile (3) locks in a usage position of the extension profile (3), and in this case a downwardly protruding leg (3c) of the extension profile (3) bears on the outer edge (2a) of the base profile (2).

## Revendications

1. Seuil destiné à une fenêtre coulissante à soulèvement ou à une porte-fenêtre comprenant un profilé de base (2) et un profilé de prolongement (3) dépassant de son bord externe (2a), dans lequel :
- le profilé de base (2) comporte, le long de son côté tourné vers l'extérieur une surface de support (2b) pour une zone interne (3a) du profilé de prolongement (3) et un profilé d'encliquetage (2c) venant partiellement en prise sur cette zone interne (3a),
- le profilé de base (2) et le profilé de prolongement (3) sont inclinés vers le bas en direction de leur côté interne,
- le profilé de prolongement (3) peut être monté postérieurement sur le profilé de base (2) prémonté ou à prémonter sans moyen de liaison supplémentaire pour former le seuil,
- sur les extrémités du seuil sont prévus des éléments de liaison (4) d'organes d'encadrement externes (5) d'un élément coulissant à soulèvement, et
- un profilé d'engagement (3b) formé dans la zone interne (3a) du profilé de prolongement (3) vient en prise dans le profilé d'encliquetage (2c) du profilé de base (2) pour s'encliqueter dans une position d'utilisation,
**caractérisé en ce qu'**
- une zone externe de chaque élément de liaison (4) dépassant du profilé d'encliquetage (2c) et d'une partie de la surface de support (2b) comportant, sur sa face inférieure, un épaississement (4d) d'une couche en caoutchouc (4c),
- de sorte que la zone interne (3a) du profilé de prolongement (3) puisse être insérée entre la surface de support (2b) et l'épaississement (4d) de la couche en caoutchouc (4c) en comprimant cet épaississement (4d), et
- dans la position d'utilisation, une branche (3c) faisant saillie vers le bas du profilé de prolongement (3) vient en appui sur le bord externe (2a) du profilé de base (2).

2. Seuil conforme à la revendication 1,
dans lequel à chacune de ses extrémités, il est respectivement prévu un élément de liaison (4) d'un organe d'encadrement extérieur respectif (5) de l'élément coulissant à soulèvement dont la face inférieure respective (4a) est adaptée au contour du seuil ou au profilé de base (2) qui le forme, et qui définit au contraire sur sa face supérieure respective une surface horizontale (4b).

3. Seuil conforme à la revendication 2,
dans lequel les éléments de liaison (4) comportent une surface d'étanchéité périphérique ayant une couche (4c) en caoutchouc, pour permettre d'assurer l'étanchéité de chaque côté, mais, leur noyau est réalisé en un matériau plus dur.

4. Seuil conforme à la revendication 1,
dans lequel l'inclinaison dirigée vers le bas est faible, en particulier inférieure à 25° et supérieure à essentiellement à 2,5°.

5. Seuil conforme à l'une des revendications précédentes,
dans lequel il est prévu un profilé de structure (6) qui ne dépasse pas du contour d'encliquetage avant (2c) du profilé de base (2) ou ne le dépasse vers l'extérieur que dans une mesure telle qu'une insertion du profilé de prolongement (3) dans sa position d'encliquetage ne soit pas affectée en particulier dans la zone d'un vantail fixe.

6. Seuil conforme à l'une des revendications précédentes,
dans lequel sur la face supérieure du seuil ou du profilé de base (2) assemblé, est monté un profilé de recouvrement (7), en particulier dans la zone de l'ouverture du vantail.

7. Seuil conforme à l'une des revendications précédentes,
dans lequel le dépassement est un dépassement important en particulier de plus de 50% de la profondeur (ou de la largeur perpendiculaire à l'extension longitudinale) du profilé de prolongement (3).

8. Procédé de montage d'un seuil destiné à un élément coulissant à soulèvement comprenant un profilé de base (2) et un profilé de prolongement (3) dépassant vers l'extérieur à l'état monté du bord externe (2a) du profilé de base (2), selon lequel :
- le profilé de base (2) ainsi que le profilé de prolongement (3) sont progressivement inclinés vers l'extérieur, vers le bas ou l'aval,
- le profilé de prolongement (3) est monté sur le profilé de base (2) de sorte qu'un coulissement (P1) et un basculement (P2) de ce profilé de prolongement (3) entraîne son encliquetage à l'arrière d'une saillie (2c) du profilé de base (2), et
- une zone interne (3a) du profilé de prolongement (3) est insérée entre une surface de support (2b) et un épaississement (4d) d'une couche en caoutchouc (4c) et provoque ainsi une compression de l'épaississement (4d), et en particulier un profilé d'engagement (3b) situé dans la zone interne (3a) du profilé de prolongement (3) est ensuite mis en prise avec le profilé d'encliquetage (2c).

9. Procédé conforme à la revendication 8,
selon lequel il est respectivement prévu, aux extrémités du profilé de base, un élément de liaison (4) d'un organe d'encadrement externe respectif (5) de l'élément coulissant à soulèvement dont la face inférieure respective (4a) est adaptée au contour du seuil ou du profilé de base (2) qui le forme, mais définit respectivement sur sa face supérieure respective une surface horizontale (4b).

10. Procédé conforme à la revendication 8 ou 9,
selon lequel les éléments de liaison (4) comportent une couche (4c) en caoutchouc assurant l'étanchéité, mais, un noyau réalisé en un matériau plus dur, en particulier réalisé sous la forme de pièces moulées respectives, ou la couche (4c) en caoutchouc est réalisée sous la forme d'une couche en caoutchouc périphérique permettant de former une surface d'étanchéité périphérique en caoutchouc.

11. Procédé conforme à l'une des revendications 8 à 10,
selon lequel une zone externe de chaque élément de liaison (4) - dépassant d'un profilé d'encliquetage (2c) et d'un segment de la surface de support (2b) - comporte sur sa face inférieure une couche en caoutchouc épaissie (4d).

12. Procédé conforme à l'une des revendications 8 à 11,
selon lequel une zone interne (3a, 3b) du profilé de prolongement (3) s'encliquète dans la position d'utilisation de ce profilé de prolongement (3), et une branche (3c) dépassant vers le bas de celui-ci s'applique sur le bord externe (2a) du profilé de base (2).
